# FASCICULE DE BREVET EUROPEEN

(11) **EP 1 965 942 B1**
(45) Date de publication et mention de la délivrance du brevet: **01.04.2009**
(21) Numéro de dépôt: 06847142.4
(22) Date de dépôt: 26.12.2006
(51) Int. Cl.: B23B 31/30

(54) **DISPOSITIF DE BLOCAGE POUR ELEMENT OPTIQUE**
VERSCHLUSSVORRICHTUNG FÜR EIN OPTISCHES ELEMENT
LOCKING DEVICE FOR OPTICAL ELEMENT

(30) Priorité: 27.12.2005 FR 0513360
(43) Date de publication de la demande: 10.09.2008
(73) Titulaire: ESSILOR INTERNATIONAL (COMPAGNIE GENERALE D'OPTIQUE), 94220 Charenton-le-Pont (FR)
(72) Inventeur: HERBIN, Patrick, F-94220 Charenton le Pont (FR); KELLER, Jean-Marie, F-94220 Charenton le Pont (FR)
(74) Mandataire: Lepelletier-Beaufond, François
(86) Numéro de dépôt international: PCT/FR2006/002876
(87) Numéro de publication internationale: WO 2007/074240

(56) Documents cités:
- US-A1- 2004 110 452

## Description

L'invention concerne le domaine de la fabrication des éléments optiques tels que les lentilles ophtalmiques.

L'invention concerne plus particulièrement un dispositif de blocage pouvant être assujetti sur l'une des faces d'un élément optique afin de maintenir cet élément optique pendant l'usinage de sa face opposée tel que décrit dans le document US 6,863,602 par exemple.

Par exemple, les procédés permettant de réaliser une paire de lunettes correctrices comportent généralement des étapes d'usinage et/ou de polissage des lentilles ophtalmiques puis de montage de ces lentilles dans une monture de lunettes.

Certaines de ces opérations d'usinage et/ou de polissage sont réalisées en maintenant la lentille ophtalmique grâce à un dispositif de blocage assujetti à l'une de ses faces pendant qu'un outil opère sur la face opposée de la lentille ophtalmique.

On connaît une solution permettant d'assujettir un pion à l'une des faces d'une lentille ophtalmique consistant à employer un alliage de métal ou une cire fusible à basse température. L'alliage ou la cire est tout d'abord chauffé pour passer à l'état liquide puis appliqué contre la lentille ophtalmique, ce qui permet d'en épouser la forme. L'ensemble est ensuite refroidi et l'alliage de métal ou la cire se rigidifie pour former un pion assujetti à la lentille ophtalmique. Un adhésif peut également être inséré entre la lentille ophtalmique et l'alliage ou la cire.

Par ailleurs, le document DE 39 24 078 décrit un pion rigide assujettissable à une lentille ophtalmique grâce à une mise en dépression de l'espace situé entre la lentille ophtalmique et le pion rigide.

Le document US 6,863,602 décrit quant à lui un pion comportant une embase rigide sur laquelle est fixée une poche déformable remplie d'un matériau fusible. Le pion est chauffé pour faire fondre le matériau fusible, puis est appliqué contre une lentille ophtalmique de manière que la poche déformable épouse la forme de la lentille ophtalmique. L'ensemble est ensuite refroidi pour entraîner le durcissement du matériau fusible. Le refroidissement du matériau fusible entraîne également un retrait de la poche déformable par rapport à la lentille ophtalmique, créant ainsi une dépression maintenant le pion contre la lentille ophtalmique.

Le but de l'invention est d'améliorer ce type de dispositifs de blocage d'un élément optique.

A cet effet, un premier objet de l'invention vise un dispositif de blocage pour élément optique comportant une embase rigide et une poche déformable rattachée à l'embase rigide, caractérisé en ce que la poche déformable contient un matériau en grains et comporte des moyens d'évacuation adaptés à permettre l'échange gazeux entre l'intérieur et l'extérieur de la poche déformable, ainsi que des moyens d'étanchéité arrangés pour assurer un contact étanche entre la poche déformable et un élément optique lorsque celui-ci est en place contre la poche déformable.

Un tel dispositif de blocage permet un maintien optimum de l'élément optique en épousant la forme de cet élément optique, grâce à la poche déformable renfermant un matériau en grains, sans recourir à des produits consommables tels qu'un alliage métallique ou une cire qui sont onéreux et présentent des dangers sur le plan de l'environnement et de la santé.

De plus, une mise en dépression de l'espace situé entre l'élément optique et la poche déformable permet d'assujettir le dispositif de blocage à l'élément optique et permet également, grâce aux moyens d'évacuation, de mettre en dépression l'intérieur de la poche déformable afin de rigidifier celle-ci.

Le changement d'état de la poche déformable, qui passe d'un état rigide à un état malléable et inversement, ne nécessite par conséquent pas de cycle de chauffage/refroidissement qui risque d'endommager l'élément optique.

Pour un montage plus simple, la poche déformable peut être fixée de manière étanche sur l'embase rigide.

Selon une caractéristique préférée, les moyens d'évacuation comportent un doigt rigide saillant de l'embase rigide et dont un tronçon externe saille à l'extérieur de la poche déformable.

Un tel doigt rigide permet l'échange gazeux entre l'intérieur et l'extérieur de la poche déformable quelles que soient la position et la forme de cette dernière.

De préférence, l'embase rigide est une pièce de révolution agencée autour d'un axe central, et le tronçon externe du doigt rigide s'étend selon cet axe central.

L'embase rigide peut ainsi être serrée dans les mors d'une machine de polissage conventionnelle pour éléments optiques.

Pour assurer l'échange gazeux, le doigt rigide peut comporter un conduit s'étendant le long de son tronçon externe et débouchant, d'une part, à l'extérieur de la poche déformable et, d'autre part, à l'intérieur de la poche déformable de manière à assurer l'échange gazeux.

Le tronçon externe du doigt rigide peut également être poreux pour assurer cet échange gazeux.

Pour garantir la précision de l'usinage, le tronçon externe du doigt rigide peut comporter une surface d'appui pour un élément optique.

Selon une caractéristique préférée, les moyens d'étanchéité peuvent comporter une lèvre torique.

Ces moyens d'étanchéité peuvent de plus être fixés sur la poche déformable ou bien être formés directement d'une excroissance de la poche déformable.

Selon une autre caractéristique préférée, la poche déformable comporte des éléments d'entretoisement sur sa surface externe destinés à maintenir une distance entre la poche déformable et un élément optique lorsque celui-ci est en place contre la poche déformable.

Ces éléments d'entretoisement permettent de garantir un espace minimum entre la surface de l'élément optique et la poche déformable grâce à quoi une dépression peut être appliquée entre ces deux surfaces.

Ces éléments d'entretoisement peuvent par exemple comporter des picots et/ou une nervure disposée en spirale.

Par ailleurs, diverses caractéristiques permettent une rigidification optimale de la poche déformable.

Le matériau en grains peut par exemple avantageusement être un matériau incompressible de sorte que, lorsqu'une dépression est appliquée à l'intérieur de la poche déformable, cette dernière serre les grains les uns contre les autres, formant ainsi un ensemble indéformable.

Le matériau en grains peut également comporter des grains de forme irrégulière et/ou des grains présentant des facettes, de sorte à empêcher ou limiter le glissement des grains les uns par rapport aux autres pour une meilleure rigidité lorsqu'une dépression est appliquée à l'intérieur de la poche déformable.

Le matériau en grains peut avantageusement comporter des grains de verre et/ou de sable.

Dans un mode de réalisation, le dispositif de blocage peut en outre comporter :
- une enceinte adaptée à recevoir l'embase rigide et la poche déformable, ainsi qu'un élément optique ; et
- des moyens pour créer une dépression à l'intérieur de l'enceinte.

Grâce à cette enceinte et aux moyens pour y créer une dépression, le dispositif est en mesure d'assujettir un élément optique selon le procédé, qui est un autre objet de l'invention, comportant les étapes suivantes :
- sélectionner un tel dispositif de blocage ;
- disposer l'embase rigide et la poche déformable, ainsi que la lentille à l'intérieur de l'enceinte ;
- créer une dépression à l'intérieur de l'enceinte ;
- rétablir la pression initiale à l'intérieur de l'enceinte ;
- récupérer l'embase rigide et la poche déformable, ainsi que la lentille solidarisés ensemble.

Le procédé peut en outre comporter, avant l'étape de créer une dépression à l'intérieur de l'enceinte, l'étape d'appuyer l'une des faces de l'élément optique contre la poche déformable de sorte que cette dernière épouse au moins partiellement la forme de l'élément optique.

Selon une caractéristique préférée, le dispositif de blocage comporte en outre des moyens de maintien de l'embase rigide à l'intérieur de l'enceinte, ces moyens de maintien pouvant être montés sur ressort. Plus précisément, les moyens de maintien peuvent comporter un réceptacle monté sur une glissière et ledit ressort sollicitant le réceptacle dans la direction de la glissière.

L'élément optique peut ainsi être appuyé contre la poche déformable avec une force calibrée par le ressort.

Le dispositif de blocage peut également comporter un couvercle muni de moyens pour solliciter un élément optique contre la poche déformable lorsque l'embase rigide est en place dans lesdits moyens de maintien, ce couvercle pouvant comporter les moyens de retenue pour un élément optique.

Ainsi, l'élément optique peut être préalablement mis en place sur le couvercle de sorte que la pose du couvercle sur l'enceinte réalise, en une seule opération, la fermeture de l'enceinte et l'appui de l'élément optique contre la poche déformable.

D'autres caractéristiques et avantages de l'invention apparaissent à la lumière de la description qui va suivre d'un mode de réalisation préféré, donné à titre d'exemple non limitatif, description faite en référence aux dessins annexés dans lesquels :
- la figure 1 est une vue latérale en coupe d'un dispositif de blocage selon l'invention ;
- la figure 2 montre le dispositif de blocage de la figure 1 présenté en vis-à-vis de l'une des faces d'un élément optique, lui-même vu en coupe ;
- la figure 3 représente le dispositif de la figure 2 une fois qu'il a été assujetti à l'élément optique ;
- la figure 4 est une vue en coupe du dispositif de blocage de la figure 1 comportant de plus une enceinte adaptée à recevoir une lentille ophtalmique ;
- la figure 5 représente le dispositif de la figure 4 pendant une phase de mise en dépression ;
- les figures 6 et 7 sont des vues de détail montrant chacune respectivement une variante de réalisation du dispositif de blocage.

La figure 1 montre un dispositif de blocage formé d'un pion 1 assujettissable à un élément optique. Ce pion 1 comporte une embase rigide 2 et une poche déformable 3 rapportée sur l'embase rigide 2.

L'embase rigide 2 est une pièce de révolution centrée autour d'un axe C. Cette embase rigide 2 présente ainsi une forme lui permettant d'être serrée dans les mors d'une machine d'usinage. Dans le présent exemple, l'embase rigide 2 présente une portion tronconique s'adaptant sur un certain type de machine d'usinage, étant entendu que la forme de l'embase rigide 2 peut être modifiée pour s'adapter à d'autres types de moyens de maintien, qu'il s'agisse de mors fixes, rotatifs, mobiles en translation ou encore de dispositifs de maintien par dépression ou friction.

L'embase rigide 2 comporte un doigt rigide 4 s'étendant selon l'axe C du côté de la poche déformable 3. Le doigt rigide 4 comporte, à son extrémité, une surface plane formant une surface d'appui 5 pour un élément optique.

Le doigt rigide 4 comporte de plus un conduit interne 6 débouchant, d'une part, à l'extrémité du doigt rigide 4, au niveau de la surface d'appui 5 et, d'autre part, transversalement au doigt rigide 4.

L'embase rigide 2 comporte un épaulement circulaire 7 adapté à coopérer avec le dispositif de maintien ou les mors de la machine d'usinage de sorte que, les dimensions de l'embase rigide 2 étant connues, la connaissance de la position de l'épaulement 7 par rapport à une référence machine, permet de déterminer la position de la surface d'appui 5 par rapport à une référence machine. Un élément optique disposé contre la surface d'appui 5 est par conséquent disposé contre une surface de référence par rapport aux axes de la machine d'usinage prévue. Ceci permet la maîtrise de la cote d'épaisseur de la lentille le long de l'axe C pendant l'usinage. De plus, si l'orientation angulaire du plan dans lequel s'étend l'élément optique par rapport à l'axe C est également connue, la position de l'élément optique est alors totalement maîtrisée par rapport à une référence machine.

Cette embase rigide 2 est, dans le présent exemple, réalisée d'une seule pièce en acier par moulage.

En ce qui concerne la poche déformable 3 du pion 1, cette poche 3 est constituée d'une membrane souple et étanche. Il s'agit, dans le présent exemple, d'une membrane de caoutchouc ou de polyuréthane.

Cette poche déformable 3 comporte une portion latérale 8 et une portion de réception 9.

La portion latérale 8 se présente comme une jupe circulaire rapportée de manière étanche sur l'embase rigide 2 grâce à une rainure 10 pratiquée sur la périphérie de l'embase rigide 2.

La portion de réception 9 se présente quant à elle comme un disque dont la périphérie est rattachée de manière étanche à la portion latérale 8 et dont le centre est percé d'une ouverture adaptée au passage du doigt rigide 4. La portion de réception 9 est également rapportée de manière étanche sur le doigt rigide 4 grâce à une rainure 11 pratiquée sur le pourtour du doigt rigide 4.

La poche déformable 3 est ainsi fixée de manière étanche sur l'embase rigide 2, si ce n'est le conduit 6 du doigt rigide 4 qui permet un échange gazeux entre l'intérieur et l'extérieur de la poche déformable 3.

En variante, la poche déformable 3 peut également être formée d'une seule feuille de matériau souple rapportée à la fois sur la périphérie de l'embase rigide 2 et sur le doigt rigide 4.

Le pion 1 comporte un joint torique 12 disposé sur toute la périphérie de la portion de réception 9. Ce joint torique 12 forme une lèvre circulaire qui peut être soit rapportée sur la portion de réception 9, soit être formée directement par une excroissance du matériau formant la poche déformable 3. Dans le cas où le matériau formant la poche déformable 3 est adapté à former un joint d'étanchéité, l'étanchéité peut être réalisée par le contact direct de la poche déformable 3 avec un élément optique.

La poche déformable 3 est par ailleurs remplie d'un matériau solide en grains 13. Ce matériau solide en grains 13 a été schématiquement représenté sur les figures par un motif de cercles espacés et répartis régulièrement, étant entendu qu'il ne s'agit que d'une représentation schématique désignant un quelconque ensemble de grains réguliers ou non.

Le matériau solide en grains 13 peut par ailleurs être constitué d'un quelconque matériau suffisamment rigide pour bloquer une lentille quand le vide est fait dans la poche déformable. Ce matériau en grains 13 est de préférence incompressible. Les grains sont de préférence irréguliers et/ou comportent des facettes et/ou présentent un important coefficient de frottement, ces caractéristiques visant toutes à assurer une forte cohésion de l'ensemble des grains lorsqu'ils sont comprimés les uns contre les autres par la poche déformable 3, ces mêmes grains étant mobiles les uns par rapport aux autres lorsque la poche déformable 3 n'exerce pas de pression sur eux.

Le matériau en grains peut être par exemple du verre, du sable, ou un polymère. La cire ou les métaux en fusion ne conviennent pas à une telle application.

La taille des grains est située dans une fourchette incluant notamment les billes, les granulés et les poudres.

En référence à la figure 2, le diamètre délimité par le joint torique 12 est de préférence inférieur au diamètre de l'élément optique 14 auquel le pion 1 est destiné à être assujetti. Le joint torique 12 peut ainsi assurer un contact étanche entre la poche déformable 3 et la surface d'un élément optique 14 comme représenté à la figure 3.

En référence à la figure 3, le pion 1 est représenté avec un élément optique 14 maintenu contre la surface d'appui 5 du doigt rigide 4. L'élément optique 14 est, dans le présent exemple, une lentille ophtalmique. Dans cette position, des picots 15 disposés sur la portion de réception 9 permettent de maintenir un écart entre la surface de la lentille 14 et la surface de la portion de réception 9. Une rainure disposée en spirale autour du doigt rigide 4 peut par exemple remplacer ou s'ajouter aux picots 15, de même que tout autre moyen adapté à maintenir un écart entre les deux surfaces précitées.

Les figures 4 et 5 représentent un dispositif de blocage comportant un pion 1 tel que celui des figures 1 à 3 et permettant d'assujettir ce pion à une lentille ophtalmique 14.

Ce dispositif de blocage comporte, outre le pion 1, une enceinte 16 munie d'un couvercle 17 adapté à fermer hermétiquement l'enceinte 16. L'enceinte 16 comporte également un orifice 18 relié à une pompe (non représentée).

Ainsi, l'intérieur de l'enceinte 16, lorsque cette dernière est fermée par le couvercle 17, peut être mis en dépression par l'intermédiaire de la pompe branchée sur l'orifice 18.

Le couvercle 17 comporte, sur sa face tournée vers l'intérieur de l'enceinte 16, des pattes de préhension 24 permettant le maintien d'une lentille ophtalmique 14 contre le couvercle 17. Ces pattes de préhension 24 sont adaptées, dans le présent exemple, à maintenir la lentille ophtalmique 14 par arc-boutement. Tout autre mode de maintien de la lentille 14 contre le couvercle 17 peut être prévu, par exemple par collage ou maintien par bride.

Un réceptacle 19 pour le pion 1 est par ailleurs disposé à l'intérieur de l'enceinte 16. Ce réceptacle 19 est adapté à recevoir et mettre en position le pion 1 en coopérant avec l'épaulement 7 du pion 1.

Le réceptacle 19 est mobile en translation selon l'axe C grâce à une glissière 20 pratiquée dans le corps de l'enceinte 16, et à un coulisseau 21 solidaire du réceptacle 19 et monté à coulissement dans cette glissière 20.

Le réceptacle 19 est de plus sollicité en direction du couvercle 17 par un ressort 22 disposé dans la glissière 20 et maintenu contre le coulisseau 21 grâce à une plaque 23 fixée à l'enceinte 16.

Le dispositif de blocage qui vient être décrit fonctionne de la manière indiquée ci-après.

La lentille ophtalmique 14 est tout d'abord mise en place contre le couvercle 17 et est ainsi maintenue grâce aux pattes de préhension 24. Parallèlement, le pion 1 est mis en place dans le réceptacle 19 (voir figure 4).

Le couvercle 17 est ensuite monté sur l'enceinte 16 de sorte que, d'une part, le couvercle 17 ferme hermétiquement l'enceinte 16 et, d'autre part, la lentille ophtalmique vient se placer contre le pion 1 de telle sorte que la portion de réception 9 de la poche déformable 3 épouse la forme de la lentille 14. Lors de la mise en place du couvercle 17, la lentille 14 vient de plus au contact de la surface d'appui 5 du doigt rigide 4.

On observera que, dans le présent exemple, les dimensions du ressort 22, du coulisseau 21, du réceptacle 19, et de l'enceinte 16 sont telles que, lors de la mise en place du couvercle 17 muni de la lentille 14, la lentille 14 vient se positionner contre la surface d'appui 5 avant que le couvercle 17 arrive à sa position de fermeture. Ainsi, conformément à la figure 5, la fermeture de l'enceinte 16 par le couvercle 17 force la lentille 14 à repousser la surface d'appui 5 entraînant l'enfoncement de l'ensemble formé par le pion 1, le réceptacle 19 et le coulisseau 21, ce qui comprime le ressort 22.

Dans le montage de la figure 5, le ressort 22 sollicite ainsi la surface d'appui 5 du doigt rigide 4 contre la lentille ophtalmique 14.

On observera que la sollicitation du ressort 22 peut être, en variante, réglée en faisant varier la position de la plaque 23 ou à l'aide d'une vis insérée dans la plaque 23 et formant une butée pour le ressort 22.

A partir du montage de la figure 5, l'enceinte 16 est ensuite mise en dépression grâce à la pompe branchée sur l'orifice 18 (opération schématisée par la flèche 25).

Cette mise en dépression doit être assez importante pour que l'air contenu dans la poche déformable 3 circule le long du doigt rigide 4 par le conduit 6 pour ensuite sortir du volume délimité par la portion de réception 9, la surface de la lentille ophtalmique 14 et le joint torique 12 en franchissant la barrière constituée par le joint torique 12.

Au fur et à mesure du pompage par l'orifice 18, le joint 12 vibre ou s'affaisse pour laisser passer l'air vers l'extérieur du pion 1 en direction de l'orifice 18.

Lorsque la dépression à l'intérieur de l'enceinte 16 atteint une valeur prédéterminée, le pompage est arrêté et l'orifice 18 est bouché. Une pression relative d'environ - 0,8 bars est généralement acceptable pour une telle valeur de dépression prédéterminée.

Cette dépression prédéterminée règne alors à l'intérieur de l'enceinte 16, mais aussi à l'intérieur de la poche déformable 3 et entre la portion de réception 9 de la poche déformable 3 et la surface de la lentille ophtalmique 14.

L'intérieur de l'enceinte 16 est ensuite remis à la pression atmosphérique en ouvrant l'orifice 18.

Bien que, par cette opération, l'intérieur de l'enceinte 16 parvienne effectivement à la pression atmosphérique, ce n'est pas le cas de l'intérieur de la poche déformable 3 ni du volume situé entre la portion de réception 9 et la surface de la lentille ophtalmique 14, et ce grâce au joint 12 qui, en quelque sorte, emprisonne la dépression entre le pion 1 et la lentille ophtalmique 14.

La dépression à l'intérieur de la poche déformable 3 permet à l'ensemble formé par cette poche déformable 3 et le matériau en grains 13 de former un ensemble rigide épousant la forme de la lentille ophtalmique 14.

Quant à la dépression régnant dans le volume délimité par la portion de réception 9, la surface de la lentille ophtalmique 14 et le joint torique 12, celle-ci permet un maintien de la lentille 14 et du pion 1 l'un contre l'autre.

Le pion 1 étant ainsi assujetti à l'une des faces de la lentille ophtalmique 14, le couvercle 17 peut être ôté de l'enceinte 16 de sorte que le pion 1 se dégage du réceptacle 19 et que les moyens 24 retiennent maintenant non seulement la lentille 14 mais également le pion 1 qui lui est assujetti. L'ensemble formé par la lentille ophtalmique 14 et le pion 1 est ensuite détaché des pattes de préhension 24 et donc du couvercle 17, cet ensemble étant ainsi prêt à être monté sur une machine d'usinage pour le traitement de la face de la lentille 14 qui est opposée au pion 1.

Les figures 6 et 7 illustrent des variantes de réalisation du doigt rigide 4 pour certaines lentilles ophtalmiques qui auraient tendance à boucher le conduit 6 lorsqu'elles sont en place contre la surface d'appui 5.

La variante de la figure 6 montre un doigt rigide 4' comportant un conduit 6' en Y qui se dédouble pour libérer la surface d'appui 5 en débouchant de part et d'autre de cette surface.

La variante de la figure 7 montre un doigt rigide 4" constitué d'une matière poreuse permettant de réaliser la fonction d'évent du doigt rigide sur toute la surface de ce doigt rigide 4".

Les variantes du doigt rigide 4, 4', 4" des figures 1, 6 et 7 peuvent bien entendu être combinées.

Des variantes de réalisation du dispositif peuvent être envisagées sans pour autant sortir du cadre de l'invention. Notamment, l'embase rigide 2 peut présenter une quelconque forme adaptée à une machine d'usinage particulière. De même, le doigt rigide 4 peut avoir une disposition différente au sein du pion 1 et peut même être supprimé au cas où la fonction d'évent serait assurée directement par la portion de réception 9, par exemple par une perforation.

## Revendications

1. Dispositif de blocage pour élément optique (14), comportant une embase rigide (2) et une poche déformable (3) rattachée à l'embase rigide (2), **caractérisé en ce que** la poche déformable (3) contient un matériau en grains (13) ; et **en ce qu'**il comporte des moyens d'évacuation (4) adaptés à permettre l'échange gazeux entre l'intérieur et l'extérieur de la poche déformable (3), ainsi que des moyens d'étanchéité (12) arrangés pour assurer un contact étanche entre la poche déformable (3) et un élément optique (14) lorsque celui-ci est en place contre la poche déformable (3).

2. Dispositif de blocage selon la revendication 1, **caractérisé en ce que** la poche déformable (3) est fixée de manière étanche sur l'embase rigide (2).

3. Dispositif de blocage selon l'une des revendications 1 et 2, **caractérisé en ce que** les moyens d'évacuation comportent un doigt rigide (4) saillant de l'embase rigide (2) et dont un tronçon externe saille à l'extérieur de la poche déformable (3).

4. Dispositif de blocage selon la revendication 3, **caractérisé en ce que** l'embase rigide (2) est une pièce de révolution agencée autour d'un axe central C, et **en ce que** le tronçon externe du doigt rigide (4) s'étend selon cet axe central C.

5. Dispositif de blocage selon l'une des revendications 3 et 4, **caractérisé en ce que** le doigt rigide (4, 4') comporte un conduit (6, 6') s'étendant le long de son tronçon externe et débouchant d'une part à l'extérieur de la poche déformable (3) et d'autre part à l'intérieur de la poche déformable (3) de manière à assurer l'échange gazeux.

6. Dispositif de blocage selon l'une des revendications 3 à 5, **caractérisé en ce que** le tronçon externe du doigt rigide (4") est poreux de manière à assurer l'échange gazeux.

7. Dispositif de blocage selon l'une des revendications 3 à 6, **caractérisé en ce que** le tronçon externe du doigt rigide (4) comporte une surface d'appui (5) pour un élément optique (14).

8. Dispositif de blocage selon l'une des revendications 1 à 7, **caractérisé en ce que** les moyens d'étanchéité comportent un joint torique (12).

9. Dispositif de blocage selon l'une des revendications 1 à 8, **caractérisé en ce que** les moyens d'étanchéité (12) sont fixés sur la poche déformable (3).

10. Dispositif de blocage selon l'une des revendications 1 à 8, **caractérisé en ce que** les moyens d'étanchéité (12) sont formés d'une excroissance de la poche déformable (3).

11. Dispositif de blocage selon l'une des revendications 1 à 10, **caractérisé en ce que** la poche déformable (3) comporte des éléments d'entretoisement (15) sur sa surface externe destinés à maintenir une distance entre la poche déformable (3) et un élément optique (14) lorsque celui-ci est en place contre la poche déformable (3).

12. Dispositif de blocage selon la revendication 11, **caractérisé en ce que** les éléments d'entretoisement (15) comportent des picots.

13. Dispositif de blocage selon l'une des revendications 11 et 12, **caractérisé en ce que** les éléments d'entretoisement (15) comportent une nervure disposée en spirale.

14. Dispositif de blocage selon l'une des revendications 1 à 13, **caractérisé en ce que** le matériau en grains (13) est un matériau incompressible.

15. Dispositif de blocage selon l'une des revendications 1 à 14, **caractérisé en ce que** le matériau en grains (13) comporte des grains de forme irrégulière.

16. Dispositif de blocage selon l'une des revendications 1 à 15, **caractérisé en ce que** le matériau en grains (13) comporte des grains présentant des facettes.

17. Dispositif de blocage selon l'une des revendications 1 à 16, **caractérisé en ce que** le matériau en grains (13) comporte des grains de verre.

18. Dispositif de blocage selon l'une des revendications 1 à 17, **caractérisé en ce que** le matériau en grains (13) comporte des grains de sable.

19. Dispositif de blocage selon l'une des revendications 1 à 18, **caractérisé en ce qu'**il comporte en outre :
- une enceinte (16) adaptée à recevoir l'embase rigide (2) et la poche déformable (3), ainsi qu'un élément optique (14) ; et
- des moyens (25) pour créer une dépression à l'intérieur de l'enceinte (16).

20. Dispositif de blocage selon la revendication 19, **caractérisé en ce qu'**il comporte en outre des moyens de maintien (19) de l'embase rigide (2) à l'intérieur de l'enceinte (16).

21. Dispositif de blocage selon la revendication 20, **caractérisé en ce que** lesdits moyens de maintien (19) sont montés sur ressort (22).

22. Dispositif de blocage selon la revendication 21, **caractérisé en ce que** lesdits moyens de maintien comportent un réceptacle (19) monté sur une glissière (20) ledit ressort (22) sollicitant le réceptacle (19) dans la direction de la glissière (20).

23. Dispositif de blocage selon l'une des revendications 20 à 22, **caractérisé en ce que** l'enceinte (16) comporte un couvercle (17) muni de moyens pour solliciter un élément optique (14) contre la poche déformable (3) lorsque l'embase rigide (2) est en place dans lesdits moyens de maintien (19).

24. Dispositif de blocage selon l'une des revendications 19 à 23, **caractérisé en ce que** l'enceinte (16) comporte un couvercle (17) comportant des moyens de retenue (24) pour un élément optique (14).

25. Procédé de blocage d'un élément optique, **caractérisé en ce qu'**il comporte les étapes suivantes :
- sélectionner un dispositif de blocage selon les revendications 19 à 24 ;
- disposer l'embase rigide (2) et la poche déformable (3), ainsi que la lentille (14) à l'intérieur de l'enceinte (16) ;
- créer une dépression à l'intérieur de l'enceinte (16) ;
- rétablir la pression initiale à l'intérieur de l'enceinte (16) ;
- récupérer l'embase rigide (2) et la poche déformable (3), ainsi que la lentille (14) solidarisés ensemble.

26. Procédé de blocage selon la revendication 25, **caractérisé en ce qu'**il comporte en outre, avant l'étape de créer une dépression à l'intérieur de l'enceinte (16), l'étape d'appuyer l'une des faces de l'élément optique (14) contre la poche déformable (3) de sorte que cette dernière épouse au moins partiellement la forme de l'élément optique (14).

## Claims

1. Device for blocking optical elements (14), including a rigid base (2) and a deformable pocket (3) attached to the rigid base (2), **characterized in that** the deformable pocket (3) contains a granular material (13) and **in that** it includes evacuation means (4) adapted to provide for the exchange of gas between the interior and the exterior of the deformable pocket (3) and sealing means (12) adapted to assure sealed contact between the deformable pocket (3) and an optical element (14) when the latter is in place against the deformable pocket (3).

2. Blocking device according to claim 1, **characterized in that** the deformable pocket (3) is fixed and sealed to the rigid base (2).

3. Blocking device according to either of claims 1 and 2, **characterized in that** the evacuation means include a rigid finger (4) projecting from the rigid base (2) and an external section of which projects out of the deformable pocket (3).

4. Blocking device according to claim 3, **characterized in that** the rigid base (2) is circular with a central axis (C) and **in that** the external section of the rigid finger (4) extends along this central axis (C).

5. Blocking device according to either of claims 3 and 4, **characterized in that** the rigid finger (4, 4') includes a passage (6, 6') extending along its external section and discharging on the one hand outside the deformable pocket (3) and on the other hand inside the deformable pocket (3) in such a manner as to provide for the exchange of gas.

6. Blocking device according to any one of claims 3 to 5, **characterized in that** the external section of the rigid finger (4") is porous to provide for the exchange of gas.

7. Blocking device according to any one of claims 3 to 6, **characterized in that** the external section of the rigid finger (4) includes a bearing surface (5) for an optical element (14).

8. Blocking device according to any one of claims 1 to 7, **characterized in that** the sealing means include an O-ring (12).

9. Blocking device according to any one of claims 1 to 8, **characterized in that** the sealing means (12) are fixed to the deformable pocket (3).

10. Blocking device according to any one of claims 1 to 8, **characterized in that** the sealing means (12) are formed by a protrusion on the deformable pocket (3).

11. Blocking device according to any one of claims 1 to 10, **characterized in that** the deformable pocket (3) includes spacer elements (15) on its external surface adapted to maintain a distance between the deformable pocket (3) and an optical element (14) when the latter is in place against the deformable pocket (3).

12. Blocking device according to claim 11, **characterized in that** the spacer elements (15) comprise pins.

13. Blocking device according to either of claims 11 and 12, **characterized in that** the spacer elements (15) comprise a spiral rib.

14. Blocking device according to any one of claims 1 to 13, **characterized in that** the granular material (13) is an incompressible material.

15. Blocking device according to any one of claims 1 to 14, **characterized in that** the granular material (13) comprises grains of irregular shape.

16. Blocking device according to any one of claims 1 to 15, **characterized in that** the granular material (13) comprises grains having facets.

17. Blocking device according to any one of claims 1 to 16, **characterized in that** the granular material (13) comprises grains of glass.

18. Blocking device according to any one of claims 1 to 17, **characterized in that** the granular material (13) comprises grains of sand.

19. Blocking device according to any one of claims 1 to 18, **characterized in that** it further includes:
- an enclosure (16) adapted to receive the rigid base (2), the deformable pocket (3), and an optical element (14); and
- means (25) for reducing the pressure inside the enclosure (16).

20. Blocking device according to claim 19, **characterized in that** it further includes means (19) for retaining the rigid base (2) inside the enclosure (16).

21. Blocking device according to claim 20, **characterized in that** said retaining means (19) are mounted on a spring (22).

22. Blocking device according to claim 21, **characterized in that** said retaining means include a receptacle (19) mounted on a slideway (20), said spring (22) urging the receptacle (19) in the direction of the slideway (20).

23. Blocking device according to any one of claims 20 to 22, **characterized in that** the enclosure (16) includes a cover (17) provided with means for urging an optical element (14) against the deformable pocket (3) when the rigid base (2) is in place in said retaining means (19).

24. Blocking device according to any one of claims 19 to 23, **characterized in that** the enclosure (16) includes a cover (17) including retaining means (24) for an optical element (14).

25. Method of blocking an optical element, **characterized in that** it includes the following steps:
- selecting a blocking device according to claims 19 to 24;
- disposing the rigid base (2), the deformable pocket (3), and the lens (14) inside the enclosure (16);
- reducing the pressure inside the enclosure (16);
- returning the interior of the enclosure (16) to the original pressure;
- recovering the rigid base (2), the deformable pocket (3), and the lens (14) fastened together.

26. Blocking method according to claim 25, **characterized in that** it further includes, before the step of reducing the pressure inside the enclosure (16), the step of pressing one of the faces of the optical element (14) against the deformable pocket (3) so that the latter at least partially espouses the shape of the optical element (14).

## Patentansprüche

1. Blockiervorrichtung für ein optisches Element (14), umfassend eine starre Basis (2) und eine verformbare Aufnahme (3), die an der starren Basis (2) befestigt ist, **dadurch gekennzeichnet, dass** die verformbare Aufnahme (3) ein körniges Material (13) enthält; und **dadurch**, dass Evakurierungsmittel (4) vorgesehen sind, ausgelegt um einen Gasaustausch zu ermöglichen zwischen dem Inneren und dem Äußeren der verformbaren Aufnahme (3), sowie Dichtungsmittel (12), angeordnet zum Gewährleisten einer dichten Berührung zwischen der verformbaren Aufnahme (3) und einem optischen Element (14), wenn dieses gegen die verformbare Aufnahme (3) angeordnet ist.

2. Blockiervorrichtung nach Anspruch 1, **dadurch gekennzeichnet, dass** die verformbare Aufnahme (3) in dichtender Weise an der starren Basis (2) befestigt ist.

3. Blockiervorrichtung nach einem der Ansprüche 1 und 2, **dadurch gekennzeichnet, dass** die Evakuierungsmittel einen starren Finger (4) enthalten, vorspringend von der starren Basis (2), von dem ein externer Abschnitt äußerlich der verformbaren Aufnahme (3) vorspringt.

4. Blockiervorrichtung nach Anspruch 3, **dadurch gekennzeichnet, dass** die starre Basis (2) ein Rotationsteil ist, ausgebildet bezüglich einer Mittelachse C, und **dadurch**, dass der externe Abschnitt des starren Fingers (4) sich entlang dieser Mittelachse C erstreckt.

5. Blockiervorrichtung nach einem der Ansprüche 3 und 4**, dadurch gekennzeichnet, dass** der starre Finger (4, 4') eine Leitung (6, 6') enthält, sich erstreckend entlang des externen Abschnitts davon und mündend einerseits äußerlich der verformbaren Aufnahme (3) und andererseits innerlich der verformbaren Aufnahme (3), sodass der Gasaustausch gewährleistet ist.

6. Blockiervorrichtung nach einem der Ansprüche 3 bis 5, **dadurch gekennzeichnet, dass** der externe Abschnitt des starren Fingers (4") porös ist, um den Gasaustausch zu gewährleisten.

7. Blockiervorrichtung nach einem der Ansprüche 3 bis 6, **dadurch gekennzeichnet, dass** der externe Abschnitt des starren Fingers (4) eine Anlagefläche (5) für ein optisches Element (14) umfasst.

8. Blockiervorrichtung nach einem der Ansprüche 1 bis 7**, dadurch gekennzeichnet, dass** die Dichtungsmittel eine torusförmige Dichtung (12) umfassen.

9. Blockiervorrichtung nach einem der Ansprüche 1 bis 8, **dadurch gekennzeichnet, dass** die Dichtungsmittel (12) an der verformbaren Aufnahme (3) befestigt sind.

10. Blockiervorrichtung nach einem der Ansprüche 1 bis 8, **dadurch gekennzeichnet, dass** die Dichtungsmittel (12) gebildet sind mittels einer Auskragung der verformbaren Aufnahme (3).

11. Blockiervorrichtung nach einem der Ansprüche 1 bis 10, **dadurch gekennzeichnet, dass** die verformbare Aufnahme (3) Stützelemente (15) an der Außenfläche davon umfasst, dazu bestimmt einen Abstand aufrechtzuerhalten zwischen der verformbaren Aufnahme (3) und einem optischen Element (14) wenn diese gegen die verformbare Aufnahme (3) angeordnet ist.

12. Blockiervorrichtung nach Anspruch 11, **dadurch gekennzeichnet, dass** die Stützelemente (15) Zapfen umfassen.

13. Blockiervorrichtung nach einem der Ansprüche 11 und 12, **dadurch gekennzeichnet, dass** die Stützelemente (15) eine spiralförmig angeordnete Rippe umfassen.

14. Blockiervorrichtung nach einem der Ansprüche 1 bis 13, **dadurch gekennzeichnet, dass** das körnige Material (13) ein inkompressibles Material ist.

15. Blockiervorrichtung nach einem der Ansprüche 1 bis 14, **dadurch gekennzeichnet, dass** das körnige Material (13) Körner von unregelmäßiger Form enthält.

16. Blockiervorrichtung nach einem der Ansprüche 1 bis 15, **dadurch gekennzeichnet, dass** das körnige Material (13) Körner enthält, die Facetten aufweisen.

17. Blockiervorrichtung nach einem Ansprüche 1 bis 16, **dadurch gekennzeichnet, dass** das körnige Material (13) Glaskörner enthält.

18. Blockiervorrichtung nach einem der Ansprüche 1 bis 17, **dadurch gekennzeichnet, dass** das körnige Material (13) Sandkörner enthält.

19. Blockiervorrichtung nach einem der Ansprüche 1 bis 18, **dadurch gekennzeichnet, dass** sie ferner umfasst:
- ein Gehäuse (16), ausgelegt zum Aufnehmen der starren Basis (2) und der verformbaren Aufnahme (3), sowie eines optischen Elementes (14); und
- Mittel (25) zum Erzeugen eines Unterdruckes im Inneren des Gehäuses (16).

20. Blockiervorrichtung nach Anspruch 19, **dadurch gekennzeichnet, dass** sie ferner Haltemittel (19) bezüglich der starren Basis (2) im Inneren des Gehäuses (16) umfasst (21).

21. Blockiervorrichtung nach Anspruch 20, **dadurch gekennzeichnet, dass** die Haltemittel (19) auf Federn gelagert sind.

22. Blockiervorrichtung nach Anspruch 21, **dadurch gekennzeichnet, dass** die Haltemittel ein Gefäß (19) enthalten, montiert an einer Gleitschiene (20), wobei die Feder (22) das Gefäß (19) in der Richtung der Gleitschiene (20) beaufschlagt.

23. Blockiervorrichtung nach einem der Ansprüche 20 bis 22, **dadurch gekennzeichnet, dass** das Gehäuse (16) einen Deckel (17) enthält, bereitgestellt mit Mitteln zum Beaufschlagen eines optischen Elementes (14) gegen die verformbare Aufnahme (3) wenn die starre Basis (2) an den Haltemitteln (19) angeordnet ist.

24. Blockiervorrichtung nach einem der Ansprüche 19 bis 23, **dadurch gekennzeichnet, dass** das Gehäuse (16) einen Deckel (17) enthält, umfassend Rückhaltemittel (24) für ein optisches Element (14).

25. Verfahren zum Blockieren eines optischen Elementes, **dadurch gekennzeichnet**, das es die folgenden Schritte umfasst:
- Auswählen einer Blockiervorrichtung nach den Ansprüchen 19 bis 24;
- Anordnen der starren Basis (2) und der verformbaren Aufnahme (3), sowie der Linse (14) im Inneren des Gehäuses (16);
- Erzeugen eines Unterdrucks im Inneren des Gehäuses (16);
- Wiederherstellung des anfänglichen Druckes im Inneren des Gehäuses (16);
- Wiedergewinnen der starren Basis (2) und der verformbaren Aufnahme (3), sowie der Linse (14), gemeinsam verbunden.

26. Verfahren zum Blockieren nach Anspruch 25, **dadurch gekennzeichnet, dass** es ferner, vor dem Schritt des Erzeugens eines Unterdrucks im Inneren des Gehäuses (16) den Schritt des Andrückens einer der Flächen des optischen Elementes (14) gegen die verformbare Aufnahme (3) in der Art umfasst, dass letztere zumindest teilweise die Form des optischen Elementes (14) annährt.
